# EUROPÄISCHE PATENTSCHRIFT

(11) **EP 3 918 950 B1**
(45) Veröffentlichungstag und Bekanntmachung des Hinweises auf die Patenterteilung: **22.04.2026**
(21) Anmeldenummer: 21177064.9
(22) Anmeldetag: 01.06.2021
(51) Int. Cl.: A45D 40/00, B65D 6/10

(54) **TIEGEL**
POT
POT

(30) Priorität: 02.06.2020 DE 102020114652
(43) Veröffentlichungstag der Anmeldung: 08.12.2021
(62) Teilanmeldung aus: 26165273.9
(73) Patentinhaber: Seidel GmbH & Co. KG, 35037 Marburg (DE)
(72) Erfinder: JESBERG, Silke, 35083 Wetter (DE); RITZENHOFF, Andreas Franz Christian, 35039 Marburg (DE); KURZ, Michael, 35279 Neustadt (DE)
(74) Vertreter: advotec.

(56) Entgegenhaltungen:
- DE-A1- 4 120 453
- DE-U1- 202015 008 465
- US-B2- 7 913 866

## Beschreibung

Die vorliegende Erfindung betrifft einen Tiegel mit einem mehrteiligen Aufbau, der als Komponenten einen Hülltiegel, einen im Hülltiegel aufgenommenen Produkttiegel zur Aufnahme einer Creme oder dergleichen, einen den Produkttiegel mit dem Hülltiegel verbindenden Tiegelkragen sowie ein in einem zwischen Produkttiegel und dem Hülltiegel ausgebildeten Zwischenraum angeordnetes Tiegelgewicht aufweist,
wobei der Hülltiegel und der Produkttiegel gleiche oder unterschiedliche Materialien aufweisen,
wobei zur Trennung zwischen den unterschiedlichen Komponenten Schnittstellen ausgebildet sind, die als lösbare formschlüssige, stoffschlüssige oder kraftschlüssige Verbindungen ausgebildet sind,
wobei eine erste Verbindung zwischen dem Produkttiegel und dem Tiegelkragen und eine zweite Verbindung zwischen dem Tiegelkragen und dem Hülltiegel ausgebildet ist,
wobei der Tiegelkragen zur Ausbildung der ersten Verbindung über einen oberen Kragenrand mit einem Auflagerand des Produkttiegels verbunden ist und sich mit einem unteren Stützrand auf dem im Hülltiegel angeordneten Tiegelgewicht abstützt. Tiegel der eingangs genannten Art sind häufig als Materialhybride ausgebildet, will heißen, dass die aus einer Mehrzahl von Komponenten zusammengesetzten Tiegel Komponenten aufweisen, die aus unterschiedlichen Materialien bestehen. Im Fall der eingangs genannten Tiegel handelt es sich dabei zumeist um Materialhybride oder Materialmixe aus Aluminium und Kunststoff, sodass, insbesondere in dem Fall, wenn der jeweilige Materialanteil eine bestimmte Größenordnung übersteigt, ein effektives Recycling eine Trennung der Materialien voraussetzt. Dabei erweist sich die Trennung häufig als sehr aufwendig, wobei insbesondere in dem Fall, wenn eine Trennung nicht wirtschaftlich durchführbar ist, das minderwertige oder weniger wertvolle Material geopfert wird, um ein Recycling des wertvolleren Materialanteils zu ermöglichen. Dies kann beispielsweise dadurch geschehen, dass Tiegel, die sowohl Aluminium als auch Kunststoffkomponenten aufweisen, zum Recycling eingeschmolzen werden, sodass eine Trennung der Materialien in diesem Fall durch eine Verbrennung bzw. Vergasung des Kunststoffanteils erfolgt.

Ein möglichst umfangreiches Recycling eines aus mehreren Komponenten zusammengesetzten Tiegels wird also beispielsweise durch zwei unterschiedliche Ansätze möglich, wobei bei dem ersten Ansatz der Tiegel so beschaffen ist, dass die einzelnen Komponenten auf möglichst einfache Art und Weise voneinander getrennt werden können, oder bei dem zweiten Ansatz ein möglichst geringer Kunststoffanteil angestrebt wird, um beim Opfern des Kunststoffmaterials den nicht recyclebaren Anteil des Tiegels auf ein Minimum zu beschränken.

Aus der US 7,913,866 B2 ist ein Tiegel der eingangs genannten Art bekannt, der neben der ersten Verbindung zwischen dem Produkttiegel und dem Tiegelkragen die zweite Verbindung zwischen dem Tiegelkragen und dem Hülltiegel derart ausgebildet aufweist, dass die Verbindung vermittels einer zwischen dem Tiegelkragen und dem Hülltiegel angeordneten Spreizhülse erfolgt, wobei sich der Tiegelkragen auf einem innerhalb der Spreizhülse angeordneten Tiegelgewicht abstützt, derart, dass zwischen einem am Tiegelkragen ausgebildeten Absatz und einer Randkante des Hülltiegels ein an der Außenkontur sichtbarer Höhenversatz verbleibt.

Der vorliegenden Erfindung liegt daher die Aufgabe zugrunde, einen Tiegel vorzuschlagen, der ein vereinfachtes Recycling der verwendeten Materialien ermöglicht bzw. sich durch einen besonders hohen Anteil an recyclebaren Materialien auszeichnet, der jedoch trotz einer zwischen dem Hülltiegel und dem Tiegelkragen ausgebildeten Materialschnittstelle ein ästhetisch einheitlich wirkendes Erscheinungsbild aufweist.

Zur Lösung dieser Aufgabe weist der erfindungsgemäße Tiegel die Merkmale des Patentanspruchs auf.

Erfindungsgemäß sind bei dem Tiegel zur Trennung zwischen den unterschiedlichen Komponenten Schnittstellen ausgebildet, die als lösbare formschlüssige, stoffschlüssige oder kraftschlüssige Verbindung ausgebildet sind, sodass der erfindungsgemäße Tiegel nicht in seiner Gesamtheit einem Recyclingprozess zugeführt werden muss, sondern bereits vor einem Recycling aufgrund der Schnittstellen eine Aufteilung der Komponenten zur nachfolgenden Zuführung der Komponenten zu unterschiedlichen Recyclingverfahren oder gegebenenfalls eine Trennung nicht recyclebarer oder nur mit sehr hohem Aufwand recyclebarer Materialien von den Materialien mit vergleichsweise besserer Recyclingeignung erfolgen kann.

Eine mögliche Trennung der Komponenten erweist sich auch dann als vorteilhaft, wenn lediglich eine Komponente materialmäßig recycelt, also in seiner Form aufgelöst in das Ausgangsmaterial zurückgeführt werden soll, wohingegen die andere Komponente unter Beibehaltung seiner Form wiederverwendet werden soll. In diesem Fall können die Komponenten auch aus einem übereinstimmenden Material bestehen.

Der erfindungsgemäße Tiegel bietet auch die Möglichkeit, einen Materialanteil, also etwa einen Kunststoffanteil, auf ein möglichst geringes Maß, etwa kleiner als 10 Prozent, zu reduzieren und für die übrigen Komponenten, insbesondere in dem Fall, wenn diese aus einem einheitlichen Material, wie insbesondere Aluminium, bestehen ein einheitliches Recyclingverfahren zu wählen.

In jedem Fall ermöglicht somit der erfindungsgemäße Tiegel eine Vereinfachung des Tiegelrecyclings.

Erfindungsgemäß weist der Tiegel einen den Produkttiegel mit dem Hülltiegel verbindenden Tiegelkragen sowie ein in einem zwischen dem Produkttiegel und dem Hülltiegel ausgebildeten Zwischenraum angeordnetes Tiegelgewicht auf, wobei eine erste Verbindung zwischen dem Produkttiegel und dem Tiegelkragen und eine zweite Verbindung zwischen dem Tiegelkragen und dem Hülltiegel ausgebildet ist, sodass die Möglichkeit besteht, einen komplex ausgebildeten Tiegel aus unterschiedlichen Materialien herzustellen, die gegebenenfalls an definierten Verbindungsstellen voneinander getrennt werden können.

Erfindungsgemäß ist der Tiegelkragen zur Ausbildung der ersten Verbindung über einen oberen Kragenrand mit einem Auflagerand des Produkttiegels verbunden und stützt sich mit einem unteren Stützrand auf dem im Hülltiegel angeordneten Tiegelgewicht ab, sodassdas Tiegelgewicht selbst für eine Verbindung der Komponenten genutzt werden kann.

Erfindungsgemäß ist der Tiegelkragen zur Ausbildung der zweiten Verbindung über ein am Tiegelkragen umlaufend ausgebildeten Absatz mit einem am Hülltiegel ausgebildeten Verbindungsrand verbunden, derart, dass eine am Absatz ausgebildete Übergangsfläche flächenbündig mit einer am Verbindungsrand ausgebildeten Randkante des Hülltiegels angeordnet ist, sodass trotz der zwischen dem Hülltiegel und dem Tiegelkragen ausgebildeter Materialschnittstelle ein ästhetisch einheitlich wirkendes Erscheinungsbild möglich ist.

Nachfolgend werden vorteilhafte Ausführungsformen der Erfindung anhand der Zeichnung näher erläutert.

Es zeigen:
- **Fig. 1**: Eine erste Ausführungsform eines Tiegels in isometrischer Darstellung;
- **Fig. 2**: den in **Fig. 1** dargestellten Tiegel in Explosionsdarstellung;
- **Fig. 3**: eine Querschnittsdarstellung des in **Fig. 1** dargestellten Tiegels gemäß Schnittlinienverlauf III-III;
- **Fig. 4**: eine Querschnittsdarstellung des in **Fig. 1** dargestellten Tiegels gemäß Schnittlinienverlauf IV-IV;
- **Fig. 5**: eine Ausführungsform eines Tiegels in isometrischer Darstellung, die . nicht zur vorliegenden Erfindung gehört;
- **Fig. 6**: den in Fig. 5 dargestellten Tiegel in Explosionsdarstellung;
- **Fig. 7**: den in Fig. 1 dargestellten Tiegel mit einem dem Hülltiegel entnommenen Produkttiegel;
- **Fig. 8**: eine Querschnittsdarstellung des in Fig. 5 dargestellten Tiegels;
- **Fig. 9**: eine Seitenansicht des in Fig. 5 dargestellten Tiegels;
- **Fig. 10**: eine Ausführungsform eines Tiegels in isometrischer Darstellung, die nicht zur vorliegenden Erfindung gehört;
- **Fig. 11**: den in **Fig. 10** dargestellten Tiegel mit einem dem Hülltiegel entnommenen Produkttiegel;
- **Fig. 12**: eine Querschnittsdarstellung des in **Fig. 10** dargestellten Tiegels;
- **Fig. 13**: den in **Fig. 10** dargestellten Tiegel in Explosionsdarstellung.

In den **Fig. 1** bis **4** ist ein Tiegel 20 dargestellt, der mehrteilig ausgebildet ist und im Falle des dargestellten Ausführungsbeispiels vier Tiegelkomponenten, nämlich einen Produkttiegel 21, einen Hülltiegel 22, einen den Produkttiegel mit dem Hülltiegel verbindenden Tiegelkragen 23 sowie ein im Hülltiegel 22 in einem zwischen dem Produkttiegel 21 und dem Hülltiegel 22 ausgebildeten Zwischenraum 24 angeordnetes Tiegelgewicht 25 aufweist.

Der Tiegelkragen 23 ist an einem oberen Kragenrand 26 mit einem am oberen Rand des Produkttiegels 21 ausgebildeten Auflagerand 27 verbunden und stützt sich mit seinem unteren Stützrand 28 auf dem im Hülltiegel 22 angeordneten Tiegelgewicht 25 ab, das den Produkttiegel 21 hülsenartig umgibt.

Die Verbindung zwischen dem Tiegelkragen 23 und den Hülltiegel 22 ist an einem am Tiegelkragen 23 umlaufend ausgebildeten Absatz 30 vorgesehen, wobei durch die Abstützung des Tiegelkragens 23 mit seinen Stützrand 28 auf dem Tiegelgewicht 25 erreicht wird, dass ein am Hülltiegel 22 ausgebildeter Verbindungsrand 29 bündig mit einer durch den Absatz 30 ausgebildeten Übergangfläche 31 angeordnet ist.

Wie sich aus den vorstehenden Ausführungen ergibt, sind zur Herstellung des in den **Fig. 1 bis 4** dargestellten Tiegels 20 lediglich zwei Verbindungen 32, 33 auszuführen, nämlich die zwischen dem Produkttiegel 21 und dem Tiegelkragen 23 ausgebildete Verbindung 32 und die zwischen dem Tiegelkragen 23 und dem Hülltiegel 22 ausgebildete Verbindung 33. Beide Verbindungen 32 und 33 können wahlweise als Pressverbindung, Klebeverbindung oder Schweißverbindung ausgeführt werden. Darüber hinaus kann eine weitere Verbindung zwischen dem Hülltiegel 22 und dem Tiegelgewicht 25 vorgesehen werden, die ebenfalls als Pressverbindung, Klebeverbindung oder Schweißverbindung ausgeführt sein kann.

Wie insbesondere aus einer Zusammenschau der **Fig. 3** und **4** hervorgeht, ermöglicht die Relativanordnung des Tiegelkragens 23 gegenüber dem Hülltiegel 22 mittels einer Abstützung des Tiegelkragens 23 auf dem im Hülltiegel 22 angeordneten Tiegelgewicht 25 eine Ausrichtung des Tiegelkragens; insbesondere die vorstehend beschriebene flächenbündige Anordnung zwischen der Übergangsfläche 31 und dem Verbindungrand 29 des Hülltiegels 22, und darüber hinaus ein einfache Anpassung der Kontur des Tiegelkragens 23 an die Kontur des Hülltiegels 22, ohne dass eine genaue Anpassung der Kontur des Stützrands 28 des Tiegelkragens 23 an einen Auflagerand 35 des Tiegelgewichts 25 notwendig wäre. Die Verbindung zwischen dem Tiegelkragen 23 und dem Tiegelgewicht 25 kann insbesondere über Kleben oder Schweißen erfolgen.

Der Hülltiegel 22 kann daher in seiner Kontur mit komplexen Querschnittsübergängen versehen sein, ohne dass eine Anpassung der Kontur des Tiegelkragens 23 an die Kontur des Hülltiegels 22 notwendig wäre. Im vorliegenden Fall ist die Kontur des Außentiegels 22 so ausgebildet, dass ein am Verbindungsrand 29 des Außentiegels ausgebildeter Kreisquerschnitt kontinuierlich in einen am unteren Rand 34 des Außentiegels 22 im Übergang zum Tiegelboden 36 ausgebildeten Querschnitt mit wechselnden Radien übergeht.

Die bei dem Tiegel 20 vorgesehene, von der Ausgestaltung des Produkttiegels 21 und des Hülltiegels 22 unabhängige Ausgestaltung des Tiegelkragens 23 hat darüber hinaus den Vorteil, dass ein am Tiegelkragen 23 ausgebildetes Tiegelgewinde 37 unabhängig vom Produkttiegel 21 und Hülltiegel 22 in einem separaten Umformvorgang hergestellt werden kann.

Ein Tiegel 40 gemäß einer Ausführungsform, die nicht zur Erfindung gehört, ist in den **Fig. 5** bis **9** dargestellt.

Wie insbesondere aus **Fig. 6** ersichtlich, setzt sich der Tiegel 40 aus einer Mehrzahl von Komponenten zusammen, wobei, wie insbesondere aus einer Zusammenschau der **Fig. 6** und **7** deutlich wird, ein in einem Hülltiegel 41 aufgenommener, als Austauschtiegel ausgebildeter Produkttiegel 42 aus einem Innentiegel 43, einem Außentiegel 44 sowie einem dem Innentiegel 43 mit dem Außentiegel 44 verbindenden Tiegelkragen 45 zusammengesetzt ist.

Wie insbesondere **Fig. 8** zeigt, ist eine erste Verbindung 46 zur Verbindung des Innentiegels 43 mit dem Tiegelkragen 45 zwischen einem oberen Öffnungsrand 47 des Innentiegels 43 und einem Kragenrand 48 des Tiegelkragens 45 ausgebildet, und eine zweite Verbindung 49 ist zwischen einem Öffnungsrand 50 des Außentiegels 44 und am unteren Rand des Tiegelkragens 45 ausgebildeten Verbindungslaschen 51 vorgesehen.

Der Hülltiegel 41 weist einen in einem Außentiegel 52 aufgenommenen Innentiegel 53 auf, wobei der Außentiegel 52 aus einem Tiegelmantel 54 und einem Tiegelboden 55 zusammengesetzt ist. Dabei ist eine erste Verbindung 56 zwischen einem oberen Rand 57 des Innentiegels 53 und einem Öffnungsrand 58 des Tiegelmantels 54 und eine zweite Verbindung 59 zwischen einem unteren Rand 60 des Tiegelmantels 54 und am Tiegelboden 55 angeordneten Verbindungslaschen 61 ausgebildet. Die Verbindungen 56 und 59 können ebenso wie die Verbindungen 46 und 49 als Press-, Klebe- oder Schweißverbindung ausgebildet sein.

Zwischen dem Produkttiegel 42 und dem Hülltiegel 41 ist eine lösbare Verbindungseinrichtung 62 vorgesehen, die als Rastverbindung ausgebildet ist und ein formelastisches Rastelement aufweist, welches im vorliegenden Fall aus einem ringförmigen Federelement 63 gebildet ist, das in seiner Form dem Umfang des Innentiegels 53 des Hülltiegels 41 angepasst ist und angeschmiegt an einer dem Tiegelmantel 53 zugewandten Tiegelwand 71 des Innentiegels 53 anliegt und mit im vorliegenden Fall insgesamt vier Federvorsprüngen 64, jeweils durch eine Ausnehmung 65 in der Tiegelwand 71 hindurchgeführt ist. Dabei sind die Ausnehmungen 65 in einander gegenüberliegenden Seiten der Tiegelwand 71 in einer horizontalen Verbindungsebene 66 angeordnet.

Wie die **Fig. 6** und **8** zeigen, weist der Außentiegel 44 des Produkttiegels 42 in einer mit den Ausnehmungen 65 korrespondierenden Anordnung in einer Verbindungsebene 67 Rastnuten 68 auf. Wenn der Produkttiegel 42 in den Hülltiegel 41 eingesetzt wird, werden die Federvorsprünge 64 des Federelements 63 bei Kontakt mit einem Tiegelbodens 69 des Produkttiegels 42 radial nach außen gedrängt und rasten bei Erreichen einer deckungsgleichen Anordnung der Verbindungsebenen 66, 67 in die Rastnuten 68 ein, sodass der Produkttiegel 42 lösbar im Hülltiegel 41 verriegelt ist. Bei Ausübung einer entgegengesetzt der Einführbewegung auf den Tiegelkragen 45 aufgebrachten Zugkraft kann der Produkttiegel 42 durch Überwindung der Federkraft des Federelements 63 wieder dem Hülltiegel 41 entnommen werden.

Wie insbesondere die **Fig. 9** zeigt, sind am oberen Rand des Tiegelkragens 45 den Rastnuten 68 entsprechende Rastnuten 70 vorgesehen, sodass bei entsprechender Ausgestaltung eine hier nicht näher dargestellten Schraubkappe zwischen der Schraubkappe und dem Tiegelkragen 45 eine der Verbindungseinrichtung 62 entsprechende Verbindungseinrichtung vorgesehen werden kann.

In den **Fig. 10** bis **13** ist in einer Ausführungsform, die nicht zur Erfindung gehört, ein Tiegel 80 dargestellt, der einen als Austauschtiegel ausgebildeten Produkttiegel 81 aufweist, welcher in einem Innentiegel 82 eines Hülltiegels 83 aufgenommen ist. Der Hülltiegel 83 weist einen unabhängig vom Innentiegel 82 ausgebildeten Tiegelkragen 84 sowie einen Außentiegel 85 auf, wobei eine erste Verbindung 86 zwischen dem Tiegelkragen 84 und dem Innentiegel 82 und eine zweite Verbindung 87 zwischen dem Tiegelkragen 84 und dem Außentiegel 85 ausgebildet ist.

Zwischen dem Innentiegel 82 und dem Außentiegel 85 ist ein Zwischenraum 88 ausgebildet, in dem ein Tiegelgewicht 89 angeordnet ist. Das mit einem unteren Rand 90 auf einem Tiegelboden 91 des Außentiegel 85 angeordnete Tiegelgewicht 89 weist einen oberen Rand 92 auf, der einerseits zur Abstützung eines Auflagerands 93 des Innentiegels 82 und andererseits zur Abstützung eines Auflagerands 94 des Tiegelkragens 84 dient.

Der Tiegelkragen 84 ist am Auflagerand 94 mit einem zum Tiegelboden 91 gerichteten Randsteg 95 versehen, der in einem benachbart zum Auflagerand 93 des Innentiegels 82 korrespondierend zum Randsteg 95 ausgebildeten Rücksprung 96 aufgenommen ist. Hierdurch ist auf einer dem Produkttiegel 81 zugewandten Innenseite 97 des Hülltiegels 83 ein flächenbündiger Übergang vom Randsteg 95 zum Innentiegel 82 ausgebildet.

Wie insbesondere **Fig. 12** zeigt, ist der Produkttiegel 81 mit einem Auflagerand 98 auf dem Auflagerand 94 des zum Hülltiegel 83 gehörigen Tiegelkragens 84 angeordnet, wobei der Auflagerand 98 zur Ausbildung eines radial nach außen offenen Ringspalts 99 einen vom Auflagerand 94 des Hülltiegels beabstandeten Randabsatz 100 aufweist.

Wie insbesondere aus einer Zusammenschau der **Fig. 10** und **11** deutlich wird, ist der Produkttiegel 81 entnehmbar im Hülltiegel 83 aufgenommen, wobei der in **Fig. 12** dargestellte Ringspalt 99 die Möglichkeit bietet, den am Produkttiegel 81 ausgebildeten Randabsatz 100 zu ergreifen und den Produkttiegel 81 aus dem Innentiegel 82 des Hülltiegels 83 herauszuziehen. Dabei ist, wie insbesondere in der Explosionsdarstellung in **Fig. 13** ersichtlich, am Innentiegel 82 des Hülltiegels 83 ein radialer Materialvorsprung 101 ausgebildet, der die Ausbildung einer radialen Klemmkraft zwischen dem Innentiegel 82 des Hülltiegels 83 und dem Produkttiegel 81 ermöglicht, die eine definierte Zugkraft zum Entfernen des formschlüssig im Hülltiegel 83 aufgenommenen Produkttiegels 81 aus dem Hülltiegel 83 erforderlich macht, um ein unbeabsichtigtes Herausgleiten des Produkttiegels 81 aus dem Hülltiegel 83 zu verhindern.

Sowohl die vorstehend erwähnten Verbindungen 86, 87 des Tiegelkragens 84 mit dem Innentiegel 82 und dem Außentiegel 85 des Hülltiegels 83 als auch eine radiale Verbindung des Tiegelgewichts 89 mit dem Tiegelkragen 84 können bei entsprechender Auslegung rein kraftschlüssig oder alternativ oder ergänzend als Klebe-, Schweißverbindung ausgeführt sein, wobei zur kraftschlüssigen Verbindung des Tiegelgewichts 89 mit dem Tiegelkragen 84 das Tiegelgewicht mit einem insbesondere in **Fig. 13** dargestellten Spalt 102 versehen ist, der eine Ausgestaltung des hülsenförmigen Tiegelgewichts 89 nach Art einer Federhülse ermöglicht, sodass am Umfang des Tiegelgewichts 89 zwischen dem Tiegelkragen 84 und dem Tiegelgewicht 89 eine Vorspannkraft ausgebildet wird.

## Patentansprüche

1. Tiegel (10) mit einem mehrteiligen Aufbau, der als Komponenten einen Hülltiegel (22), einen im Hülltiegel (22) aufgenommenen Produkttiegel (21) zur Aufnahme einer Creme oder dergleichen, einen den Produkttiegel (21) mit dem Hülltiegel (22) verbindenden Tiegelkragen (23) sowie ein in einem zwischen Produkttiegel (21) und dem Hülltiegel (22) ausgebildeten Zwischenraum (24) angeordnetes Tiegelgewicht (25) aufweist, wobei der Hülltiegel (22) und der Produkttiegel (21) gleiche oder unterschiedliche Materialien aufweisen,
wobei zur Trennung zwischen den unterschiedlichen Komponenten Schnittstellen ausgebildet sind, die als lösbare formschlüssige, stoffschlüssige oder kraftschlüssige Verbindungen ausgebildet sind,
wobei eine erste Verbindung (32) zwischen dem Produkttiegel (21) und dem Tiegelkragen (23) und eine zweite Verbindung (33) zwischen dem Tiegelkragen (23) und dem Hülltiegel (22) ausgebildet ist,
wobei der Tiegelkragen (23) zur Ausbildung der ersten Verbindung (32) über einen oberen Kragenrand (26) mit einem Auflagerand (27) des Produkttiegels (21) verbunden ist und sich mit einem unteren Stützrand (28) auf dem im Hülltiegel (22) angeordneten Tiegelgewicht (25) abstützt, wobei
der Tiegelkragen (23) zur Ausbildung der zweiten Verbindung (33) über einen am Tiegelkragen (23) umlaufend ausgebildeten Absatz (30) mit einem am Hülltiegel (22) ausgebildeten Verbindungsrand (29) verbunden ist,
**dadurch gekennzeichnet,**
**dass** eine am Absatz (30) ausgebildete Übergangsfläche (31) flächenbündig mit einer am Verbindungsrand (29) ausgebildeten Randkante des Hülltiegels (22) angeordnet ist.

## Claims

1. A pot (10) having a multipart setup, the pot (10) comprising an enveloping pot (22), a product pot (21), which is received in the enveloping pot (22) and serves for receiving a lotion or the like, a pot collar (23), which connects the product pot (21) to the enveloping pot (22), and a pot weight (25), which is disposed in a space (24) realised between the product pot (21) and the enveloping pot (22), the enveloping pot (22) and the product pot (21) being made of the same or different materials,
intersections being formed between the different components for separation, the intersections being realised as detachable form-fit, substance-to-substance or force-fit connections, a first connection (32) being formed between the product pot (21) and the pot collar (23) and a second connection (33) being formed between the pot collar (23) and the enveloping pot (22), the pot collar (23) being connected to an abutment edge (27) of the product pot (21) via an upper collar edge (26) for forming the first connection (32) and supporting itself on the pot weight (25) disposed in the enveloping pot (22) by a lower support edge (28), the pot collar (23) being connected to a connective edge (29), which is formed on the enveloping pot (22), via a ledge (30) extending around the pot collar (23) for forming the second connection (33),
**characterized in that**
a transition surface (31) formed at the ledge (30) is disposed so as to be flush with an edge of the enveloping pot (22) formed on the connective edge (29).

## Revendications

1. Pot (10) ayant une conception en plusieurs parties, le pot (10) comprenant un pot enveloppant (22), un pot de produit (21), qui est reçu dans le pot enveloppant (22) et sert à recevoir une lotion ou similaire, une manchette de pot (23), qui relie le pot de produit (21) au pot enveloppant (22), et un poids de pot (25), qui est disposé dans un espace (24) réalisé entre le pot de produit (21) et le pot enveloppant (22), le pot enveloppant (22) et le pot de produit (21) étant réalisés en des matériaux identiques ou différents,
des jonctions étant formées entre les différents composants pour la séparation, les jonctions étant réalisées sous forme de connexions amovibles par complémentarité de forme, par adhérence ou par serrage, une première connexion (32) étant formée entre le pot de produit (21) et la manchette de pot (23) et une deuxième connexion (33) étant formée entre la manchette de pot (23) et le pot enveloppant (22), la manchette de pot (23) étant reliée à un bord d'appui (27) du pot de produit (21) par l'intermédiaire d'un bord de manchette supérieur (26) pour former la première connexion (32) et s'appuyant sur le poids de pot (25) disposé dans le pot enveloppant (22) par un bord de support inférieur (28), la manchette de pot (23) étant reliée à un bord de connexion (29), qui est formé sur le pot enveloppant (22), par l'intermédiaire d'un rebord (30) s'étendant autour de la manchette de pot (23) pour former la deuxième connexion (33),
**caractérisé en ce**
**qu'**une face de transition (31) formée au niveau du rebord (30) est disposée de telle manière qu'elle est alignées avec un bord du pot enveloppant (22) formé sur le bord de connexion (29).
